# FASCICULE DE BREVET EUROPEEN

(11) **EP 0 895 732 B1**
(45) Date de publication et mention de la délivrance du brevet: **02.07.2003**
(21) Numéro de dépôt: 97113645.2
(22) Date de dépôt: 07.08.1997
(51) Int. Cl.: A44C 7/00, A44C 27/00

(54) **Procédé de fabrication d'une boucle d'oreille**
Verfahren zur Herstellung eines Ohrrings
Method for manufacturing of earring

(43) Date de publication de la demande: 10.02.1999
(73) Titulaire: Milanora SA, 74160 Neydens (FR)
(72) Inventeur: Zocca, Frédéric, 74160 St Julien en Genevois (FR)
(74) Mandataire: Gresset, Jean

(56) Documents cités:
- DE-A- 3 434 475
- DE-A- 19 643 273
- GB-A- 1 297 451
- GB-A- 1 383 021
- US-A- 5 433 088

## Description

La présente invention concerne les boucles d'oreilles, constituées de deux parties, l'une de ces parties étant un corps dont la forme générale s'apparente à un arc de cercle, et fermées par une seconde partie constituée d'un crochet, ce crochet étant pivotant autour d'une des extrémités de cet arc et venant s'insérer, lors de la pose du bijou, dans une excavation ou dépression située sur l'autre extrémité de l'arc.

Le brevet GB 1383021 propose un fermoir en forme de fourche recevant l'extrémité du crochet. Cependant cette réalisation présente, outre son aspect inesthétique, l'inconvénient qu'une traction accidentelle sur la boucle peut l'ouvrir. Par ailleurs, l'extrémité du crochet dépassant de la fourche peut blesser la région de l'oreille, et la forme du fermoir relativement complexe rend celui-ci assez coûteux à fabriquer.

La déposante a créé et commercialisé un type de boucles d'oreilles dans laquelle le siège de l'extrémité du crochet est une excavation pratiquée, à l'aide d'un outil, dans l'extrémité du corps non muni d'une charnière. Ce procédé élimine les inconvénients précités. Cependant, la personne fermant le bijou sur son oreille ne dispose pas toujours d'un miroir. Elle doit donc faire preuve d'une certaine habilité lors de la manoeuvre du crochet, surtout lors de la pose, pour engager l'extrémité du crochet dans l'excavation.

Les documents DE-A-19643273 et GB 1297451 concernent des boucles d'oreille permettant de pallier cet inconvénient. Elles comportent un corps en forme d'arc, constituant la partie décorative de la boucle d'oreille et un crochet monté sur le corps au moyen d'une charnière disposée à l'une des extrémités de l'arc, l'autre extrémité étant munie d'une excavation pour recevoir l'extrémité libre du crochet et ainsi assurer une fonction de fermoir. Afin de faciliter la fermeture du fermoir, le corps présente, au voisinage de l'excavation, une gorge formant amorce pour guider le crochet lors de son engagement. L'usinage du corps pour former l'excavation, la gorge et la charnière implique des opérations qui augmentent le coût de la boucle.

L'invention propose un procédé de fabrication de l'excavation propre à éliminer cet inconvénient, par les moyens décrits dans la partie caractérisante de la revendication 1.

L'aménagement d'une gorge débouchant sur l'excavation fournit un cheminement à l'extrémité libre du crochet de la boucle.

L'autre extrémité du crochet assure son pivotement, lors de la pose ou de dépose de la boucle, au moyen d'une charnière.

Le jeu réduit au niveau de la charnière amène spontanément l'extrémité libre du crochet vers l'amorce de la gorge du côté extérieur de la boucle.

Une fois le crochet enfilé sur le trou d'oreille, il suffit à l'utilisatrice de rabattre le crochet contre le corps de la boucle. Son extrémité libre trouvant l'amorce de la gorge, une pression exercée vers le corps de la boucle déforme élastiquement le crochet, ce qui permet à l'extrémité libre de s'avancer dans la gorge et de prendre sa place dans l'excavation.

L'avantage procuré par l'invention est que l'effort exercé sur le crochet ne vise qu'à le déformer, sans avoir de plus à guider son extrémité vers l'excavation.

Dans une forme particulière de réalisation de l'invention, l'outil d'enlèvement de matière, par exemple un foret, réalisant l'excavation dans une des extrémités du corps de la boucle est également utilisé, dans la même passe, pour creuser la gorge. Dans le cas où cet outil présente une forme générale cylindrique terminée par un cône, c'est la partie conique qui réalise l'excavation par avance de l'outil dans un premier temps. L'outil recule ensuite partiellement selon son axe de rotation dans un deuxième temps; puis dans un troisième temps l'outil effectue un déplacement essentiellement perpendiculaire à l'axe de rotation de l'outil, au cours duquel la gorge est creusée par l'outil sur un côté de l'excavation.

Dans une forme particulière de réalisation de l'invention, l'outil d'enlèvement de matière est un foret épaulé, qui présente des avantages du point de vue de la rigidité.

Compte tenu des explications précédentes, ce côté de l'excavation sera préférentiellement celui qui facilite le mieux la fermeture du crochet.

Cependant, le crochet étant élastique, des formes de réalisation peuvent prévoir une orientation quelconque de la gorge par rapport à l'excavation.

Le recul de l'outil pendant le deuxième temps précité n'est pas indispensable, pourvu que la disposition et la forme de la gorge, par rapport à la trajectoire du crochet, ne rende pas trop facile l'ouverture de la boucle. Ce recul de l'outil est préféré parce qu'il permet au crochet de claquer, avec un bruit facilement identifiable, lorsque son extrémité trouve sa place dans l'excavation lors de la pose.

Le corps constituant la partie décorative de cette boucle d'oreille peut naturellement présenter un aspect et des formes variées, dans la mesure où sa rigidité est suffisante pour permettre au crochet de remplir son rôle de partie élastique de fermoir.

Il a été constaté qu'un résultat satisfaisant est obtenu lorsque le corps est en laiton et que le crochet est constitué d'un fil en alliage de bronze d'une section circulaire d'un diamètre de 0,9 mm, le diamètre de l'excavation étant de 1 mm et la largeur de la gorge également de 1 mm.

L'invention sera mieux comprise à la lecture de la description détaillée qui va suivre en référence aux dessins annexés dans lesquels :
- la fig. 1 représente une vue de face d'une boucle d'oreille selon l'art antérieur;
- la fig. 2 montre une vue de face d'une boucle d'oreille selon l'invention, crochet ouvert ;
- une fig. 3 montre le crochet engagé dans l'entrée de la gorge;
- une fig. 4 montre le crochet en compression dans la gorge;
- une fig. 5 montre le crochet verrouillé (analogue à la fig. 1, mais avec une gorge en pointillé)
- une figure 6 montre :
   en 6 a, la vue de face de la boucle d'oreille sans crochet;
   en 6 b, la vue de dessus de la même boucle d'oreille;
   en 6c, la vue de gauche de la même boucle d'oreille.

La boucle de la figure 1 représente l'art antérieur.

Le corps 1 a ici la forme approximative d'un arc de cercle; une extrémité 2 de cet arc est munie d'une charnière 3.

L'autre extrémité 4 du corps 1 comprend une excavation 5.

La figure 2 montre la boucle d'oreille selon l'invention.

Le crochet 6 pivote autour de la charnière 3. Son extrémité 7 est engagée par l'utilisatrice dans le trou de l'oreille (non représentée), puis vient se fermer dans l'excavation 5.

Selon l'invention, une gorge 9 facilite la fermeture (figure 6c).

La figure 3 montre l'extrémité 7 engagée en butée dans l'entrée de la gorge 9.

La figure 4 montre l'extrémité 7 en train de franchir le point dur 8 (figure 2) réalisé par le recul de l'outil, comme il a été expliqué précédemment. Le crochet est alors en compression.

A la figure 5, l'extrémité 7 vient de franchir le point dur et trouve sa place dans l'excavation 5.

Les figures 6a, 6b et 6c montrent trois vues de la boucle sans crochet.

Le foret (non représenté) servant à aménager l'excavation 5 et la gorge 9 arrive horizontalement de la gauche vers la droite dans l'extrémité 4 du corps 1. Dans un premier temps, il fore l'excavation 5, comme dans la figure 1.

Puis on recule l'outil de façon à former le point dur 8 (figure 2); enfin l'outil, toujours en rotation, part vers le haut (figure 6c) de façon à dégager l'entrée de la gorge 9 pour l'extrémité 7 du crochet.

Il est clair que l'on peut aussi envisager un dégagement de l'outil dans n'importe quelle direction perpendiculaire à son axe de rotation. Une fois l'excavation 5 réalisée, l'outil peut aussi suivre un mouvement de translation tel que décrit précédemment, ce mouvement étant simultané avec le mouvement de recul, et non plus postérieur au mouvement de recul.

## Revendications

1. Procédé de fabrication d'une boucle d'oreille du type comportant un corps (1), dont la forme générale s'apparente à un arc de cercle et présente deux extrémités (2, 4), et un crochet (6), dans laquelle l'une (2) desdites extrémités est agencée pour permettre le pivotement dudit crochet (6) et l'autre extrémité (4) est munie d'une excavation (5), formant siège audit crochet (6), et d'une gorge (8) débouchant sur l'excavation, dans lequel ladite excavation (5) est réalisée au moyen d'un outil d'enlèvement de matière, **caractérisé en ce que** le même outil assure, en outre l'usinage de ladite gorge (8).

2. Procédé selon la revendication 1, **caractérisé en ce que** ladite gorge (8) est formée de manière à définir un cheminement pour faciliter la mise en place dudit crochet (6).

3. Procédé selon l'une des revendications 1 et 2, **caractérisé en ce que** ledit outil est un foret.

4. Procédé selon la revendication 3, **caractérisé en ce que** ledit foret usine tout d'abord ladite excavation (5), il est ensuite reculé, puis déplacé latéralement pour former ladite gorge (8).

5. Procédé selon l'une des revendications 3 et 4, **caractérisé en ce que** l'usinage de la gorge (8) et de l'excavation (5) se fait au moyen d'un foret épaulé.

## Patentansprüche

1. Herstellungsverfahren für einen Ohrring, bestehend aus einem kreisbogenförmigen Körper mit zwei Enden, und einer gekrümmten Schliesse, welche an einem der Enden drehbar befestigt ist, wobei am anderen Ende des Körpers eine Ausbohrung mit Kehle angebracht ist, in welche die Schliesse einschnappt, **dadurch gekennzeichnet, dass** sowohl die Ausbohrung wie auch die Kehle mit demselben Werkzeug erstellt werden.

2. Verfahren gemäss Anspruch 1, **dadurch gekennzeichnet, dass** die Kehle so angebracht wird, dass sie der Schliesse beim Einschnappen als Führung dient.

3. Verfahren gemäss den Ansprüchen 1 und 2, **dadurch gekennzeichnet, dass** das Werkzeug ein Bohrer ist.

4. Verfahren gemäss Anspruch 3, **dadurch gekennzeichnet, dass** der Bohrer zunächst die Ausbohrung und alsdann, durch Rücknahme und seitliche Verschiebung, die Kehle ausbohrt.

5. Verfahren gemäss Ansprüchen 3 und 4, **dadurch gekennzeichnet, dass** ein Bohrer mit Schulteransatz verwendet wird.

## Claims

1. Method of manufacturing an earring of the type comprising a body (1), the general shape of which is similar to an arc of circle and has two ends (2, 4), and a hook (6), wherein one (2) of said ends is arranged to allow said hook (6) to pivot and the other end (4) is provided with a recess (5), forming a seat for said hook (6), and a groove (8) opening into the recess, wherein said recess (5) is made by means of a stock removal machining tool, **characterised in that** the same tool also machines said groove (8).

2. Method according to claim 1, **characterised in that** said groove (8) is formed so as to define a path to facilitate the positioning of said hook (6).

3. Method according to claims 1 and 2, **characterised in that** said tool is a drill.

4. Method according to claim 3, **characterised in that** said drill first of all machines said recess (5), it is then moved back and moved laterally to form said groove (8).

5. Method according to claims 3 and 4, **characterised in that** machining of the groove (8) and the recess (5) is performed by means of a step drill.
